# EUROPÄISCHE PATENTANMELDUNG

(11) **EP 0 612 900 A1**
(43) Veröffentlichungstag der Anmeldung: **31.08.1994**
(21) Anmeldenummer: 93102882.3
(22) Anmeldetag: 24.02.1993
(51) Int. Cl.: E04H 1/02

(54) **Montagehaus**

(71) Anmelder: Wilbach, Siegmund, D-18209 Bad Doberan (DE)
(72) Erfinder: Wilbach, Siegmund, D-18209 Bad Doberan (DE)
(74) Vertreter: Kruspig, Volkmar, Dipl.-Ing.

(57) **Zusammenfassung**

Die Erfindung betrifft ein Montagehaus, welches aus auf einer Grundplatte, Keller- oder Geschoßdecke fixierten freitragenden segmentierten Trägerkonstruktion besteht, wobei die Trägerkonstruktion Stützpfeiler und auf den Stützpfeilern aufliegende und mit diesen biegesteif verbundene überkragende Geschoßträger besitzt. Die freien Enden der Geschoßträger dienen der Aufnahme einer vom Flachdach abweichenden Dachkonstruktion.
Die Dachkonstruktion wird aus segmentbildenden biegesteifen, längsverbundenen Feldern bzw. Rahmen zusammengesetzt, wobei die Zwischenräume der einzelnen Felder mit versteifenden Deckenplatten ausgefüllt sind, so daß die Dachkonstruktion gemeinsam mit der Trägerkonstruktion aus Stützpfeilern und überkragenden Geschoßträgern eine statische Einheit bildet.

Bei der vorgeschlagenen Massivhaus-Konstruktion, die in einer Skelettbauweise ausgeführt ist, werden die vorteilhafterweise in Stahl oder Holzleimbinder ausgeführten Elemente miteinander fest verbunden. Durch die vorgeschlagene Dachkonstruktion wird neben den statischen Vorteilen ein Dachgeschoß mit Wohnraumqualität hinsichtlich der schall- und wärmetechnischen Wirkungen erzielt.

## Beschreibung

Die Erfindung betrifft ein Montagehaus nach dem Oberbegriff des Patentanspruchs 1.

Ein derartiges Montagehaus besteht in seinen Grundelementen aus auf einer Grundplatte, Keller- oder Geschoßdecke befestigten Stützpfeilern. Auf den Stützpfeilern liegen Geschoßträger auf, welche wiederum mit einer Dachkonstruktion verbunden sind.

Die Stützpfeiler und Geschoßträger werden industriell vorgefertigt und dann auf der Baustelle auf die vorererwähnte Grundplatte aufgesetzt und Segment für Segment miteinander durch Verbolzen oder Verschweißen verbunden.

Mit dem Ziel eines hohen Standardisierungs- und Mechanisierungsgrades und möglichst multifunktionalen Gestaltungsmöglichkeiten wurde in der DE 30 26 333 A1 ein Montagehaus vorgeschlagen, bei dem sowohl die Außen- als auch die Innenwände keine tragende Funktion ausüben.

Hierdurch kann ohne Beeinträchtigung der Gesamtstabilität zu jedem beliebigen späteren Zeitpunkt nach Errichtung eine Veränderung oder Erweiterung des Grundrisses des Hauses erreicht werden. Dies wird dadurch ermöglicht, daß ein Hausskelett als freitragende Trägerkonstruktion ausgebildet wird, wobei die Geschoßträger mit ihren freien Enden die Stützpfeiler überkragen und die Dachkonstruktion derart an den Kragarmen befestigt ist, daß die dadurch entstehenden Kragkräfte und die durch die Belastung der Träger zwischen den Pfeilern entstehenden Feldkräfte sich statisch aufheben, wodurch eine Optimierung der Skelettkonstruktion realisierbar wird.
Die Außen- und Innenwände werden in nichttragender Ausführung zu einem späteren Zeitpunkt zwischen den Stützpfeilern bzw. zwischen den Geschoßträgern und der Grundplatte angeordnet.

Aus dem Vorstehenden wird ersichtlich, daß das beschriebene Montagehaus im Gegensatz zu bekannten Fertigteilhäusern bezogen auf die Außen- und Innenwände in massiver Bauweise ausführbar ist, ohne daß die erwähnten Wände statische Funktionen ausüben. Die Gestaltung der Außenwände kann dadurch frei von statischen Gesichtspunkten allein unter dem Aspekt einer optimalen Schall- und Wärmeisolation erfolgen. Durch das Ausbilden der Kragarme mit einem Überstand von mehr als 1 m auf jeder Seite bezogen auf den Geschoßträger steht eine anteilmäßig größere Dachgeschoßnutzfläche zur Verfügung. Die Dachkonstruktion wird in bekannter Weise aus vorgefertigten Sparrengebinden z.B. unter Verwendung von Nagelknotenplatten erstellt. Die Geschoßdecke, welche auf den Geschoßträgern aufliegt, wird aus Stahlbeton-Großflächenplatten ausgeführt.

Bei dem vorstehend beschriebenen Montagehaus ergibt sich jedoch folgendes Problem.
Dadurch, daß die Stützpfeiler und die Geschoßträger zweckmäßigerweise in Stahlbauweise ausgebildet sind und eine Verbindung durch durchlaufende aufgeschweißte U-Profile erfolgt, wird zwar eine relativ hohe Steifigkeit erreicht, die jedoch letztendlich ihre erforderliche Stabilität erst durch ein großzügiges Bemessen der Stahlträger und/oder die auf den Geschoßträgern aufliegenden Stahlbeton-Großflächenplatten erhält.
Im Verhältnis zur vorteilhaften Möglichkeit der Ausgestaltung der Außenwände beim vorbeschriebenen Montagehaus wird zwar im Bereich des Erdgeschosses eine gute Schall- und Wärmedämmung erreicht, die jedoch im Dachgeschoß in gleicher Weise nur mit erheblich höherem Aufwand erreicht werden kann. Dies deshalb, da beim bekannten Montagehaus ein Gebilde aus Dachsparren und Platten mit aufgelegten Ziegeln entsteht, was erst durch nachträgliche, aufwendige Isolationsmaßnahmen und Verkleidungen zu einem Dachgeschoß mit Wohnqualität umgestaltet werden kann.

Die Aufgabe der Erfindung besteht deshalb darin, ein Montagehaus vorzuschlagen, welches auf einer freitragenden Trägerkonstruktion und einem derart ausgebildeten Hausskelett beruht, wobei im Dachgeschoß bei optimaler Ausnutzung der Hausgrundfläche eine Nutzfläche in Wohnraumqualität bereitgestellt wird, ohne das Montagehauskonzept zu verlassen.

Die Lösung der Aufgabe der Erfindung erfolgt mit den Merkmalen der Patentansprüche 1 bis 11.

Der Grundgedanke der Erfindung besteht darin, die bekannte freitragende Trägerkonstruktion eines Hausskelettes, mit auf Stützpfeilern biegesteif verschweißt aufliegenden Geschoßträgern, die mit ihren freien Enden die Stützpfeiler überkragen, derart fortzusetzen, daß auch die Dachkonstruktion unter dem gleichen Gesichtspunkt biegesteif aus einer Stahlkonstruktion besteht, die mit der übrigen Konstruktion verbunden ist, und wobei eine zusätzliche Versteifung des Dachgeschosses durch diese Stahlkonstruktion ausfüllende bzw. verbindende Deckenplatten gegeben ist. Im Gegensatz zu bekannten Konstruktionen wird eine Dachstuhl-Konstruktionseinheit vorgesehen, die nicht nur die Aufgabe hat, die Last der Dachdeckung und z.B. die Schneelast aufzunehmen und auf die Geschoßdecke und die Stützpfeiler zu übertragen, sondern die Dachstuhlkonstruktionseinheit wirkt statisch mit der übrigen Trägerkonstruktion bestehend aus Stützpfeilern und biegesteif verschweißt aufliegenden Geschoßträgern zusammen.

Hierdurch entsteht eine biegesteife Gesamtkonstruktion, die es ermöglicht, den Materialaufwand für die Konstruktionselemente insgesamt zu senken.

Ebenso wie die vorgefertigten Stützpfeiler mit Geschoßträger werden Segmente der Dachstuhlkonstruktionseinheit industriell vorgefertigt, wodurch sich eine weitere Verkürzung der Montagezeit beim Errichten des Montagehauses ergibt.

Die Dachstuhlkonstruktionseinheit besteht aus miteinander längs verbundenen Mittelfeldern sowie zwei Giebelfeldern. Die Giebelfelder weisen ein U-Profil auf, wobei die Schenkel des Profils nach innen gerichtet sind.

Die Mittelfelder bestehen aus einer Doppel-T-Trägerkonstruktion.

Nachdem die Konstruktionseinheit des Dachstuhls im Rastersystem im vorgegebenen Abstand der beispielsweise dem Abstand zwischen den Stützpfeilern entspricht, errichtet worden ist, werden Dachdeckenplatten mit einer Länge, die dem Rastermaß angepaßt sind, in das Skelett der Dachstuhlkonstruktionseinheit eingeschoben.

Das Einschieben erfolgt in die durch die Schenkel der U- bzw. Doppel-T-Profile gebildeten Nuten. Im Ergebnis dessen werden die Deckenplatten jeweils beidseitig im Randbereich von den Schenkeln des U- bzw. Doppel-T-Profils der Felder umfaßt.

Die Dachstuhlkonstruktionseinheit wird am unteren Ende beidseitig durch ein versteifendes Profil abgeschlossen, wobei die Schenkel dieses U-Profils firstseitig ausgerichtet sind. Das versteifende U-Längsprofil bildet hierbei gleichzeitig den unteren Anschlag für die vorteilhafterweise von oben eingeschobenen Dachdeckenplatten.

In einer Ausführungsform der Erfindung kann das Ausfüllen der Mittel- und Giebelfelder mit Dachdeckenplatten bis zum Spitzboden erfolgen. Hier wird die Abtrennung des Dachgeschosses zum Spitzboden durch einen weiteren Träger vorgenommen, welcher der Aufnahme von Gasbetonplatten dient. In dieser Ausführungsform ist die so gebildete Gasbeton-Deckenplatte des Spitzbodens tragend; hierdurch kann beispielsweise der Spitzboden zur Aufnahme der kompletten Hausinstallation verwendet werden. Als besonderer Vorteil ergibt sich, daß hierbei auf einen Keller verzichtet werden kann oder die Kellerräume anderen Nutzungszwecken zuführbar sind, so daß sich der Anteil der Nutzfläche erhöht. Die Verwendung von Gasbeton-Deckenplatten erhöht die Wärmedämmung im Dachgeschoß und führt zu einer Senkung der Eigenlast der Dachkonstruktion.

In einer anderen Ausführungsform wird auf eine Gasbeton-Deckenplatte des Spitzbodens verzichtet. Hier kann der Einbau einer abgehängten Decke zur individuellen Gestaltung des Dachgeschosses vorgenommen werden. Dadurch, daß eine Isolierung durch die Dachdeckenplatten über die gesamte Dachfläche erfolgt, ergeben sich keinerlei wärmetechnische Probleme.

Die vorgestellte Montagehaus-Konstruktion nimmt durch die spezielle Gestaltung des Dachstuhls Scher- und Knickkräfte auf, so daß sich die Sturmsicherheit des Hauses erhöht ohne daß die Trägerkonstruktion aufwendiger dimensioniert werden muß.

Ein aufwendiger Innenausbau, wie er bei herkömmlicher Dachgeschoßnutzung erforderlich ist, entfällt, da die Oberfläche der Deckenplatten nur in einfacher Weise nachzubehandeln ist.

Wenn gemäß einer weiteren Ausführungsform der Erfindung die Dachdeckenplatten über Aussparungen verfügen, die dem U- oder Doppel-T-Profil der Giebel- bzw. Mittelfelder komplementär sind, werden die Auswirkungen einer als Wärmebrücke wirkenden Stahlkonstruktion minimiert, wobei zusätzlich eine ebene innere und/oder äußere Oberfläche im Bereich des Dachgeschosses erhalten wird. Bei einer Holzleimbinderkonstruktion werden Wärmebrücken materialbedingt von vornherein ausgeschlossen.

Eine zusätzliche Wärmeisolation wird durch die Dachdeckung in Form einer Lattung mit Dachsteinen erreicht, wobei ein vorgebbarer Luftzwischenraum zwischen der Außenoberfläche der Dachdeckenplatten und der Innenfläche der Dachsteine für ein wärmetechnisch optimierendes Mikroklima sorgt.

Die erfindungsgemäße freitragende Stahl- oder Holzleimbinderkonstruktion unter Einschluß des Dachstuhls ist in einfacher Weise an unterschiedliche Dachformen, z.B. ein Satteldach oder Krüppelwalmdach anpaßbar.

Mittels der Erfindung gelingt es, den Gedanken eines Massiv-Montagehauses konsequent fortzusetzen, wobei die ansonsten bei bekannten Fertigteilhäusern auftretenden Kompromisse zwischen Statik, Stabilität, Kosten und Wohnkomfort vermeidbar sind. Durch die vorgefertigte Dachstuhlkonstruktionseinheit mit Aufnahme von Versteifungs-Dachdeckenplatten aus z.B. Leicht- oder Gasbeton erfolgt eine weitere Verkürzung der Bauzeit.

Auch im Falle einer erst späteren Nutzung des Dachgeschosses als Wohnraum ergeben sich die Vorteile hinsichtlich der erhöhten Schall- und Wärmedämmung sofort, so daß sich der Wohnkomfort und die Wärmedämmung insgesamt erhöhen. In keinem Falle ist es jedoch bei erst später erfolgender Nutzung des Dachgeschossess notwendig, daß der Bauherr nach Beendigung der Arbeiten wieder erneut mit Schmutz, Lärm und Kosten verbundene Maßnahmen zum Dachgeschoßausbau vornehmen muß.

Die Erfindung soll nachfolgend anhand von Ausführungsbeispielen und mehreren Figuren erläutert werden.

Hierbei zeigen:
- Fig. 1: eine Massivhauskonstruktion mit Satteldachvariante,
- Fig. 2: eine Massivhauskonstruktion mit Krüppelwalmdachvariante und
- Fig. 3: eine Detaildarstellung des traufseitigen Endes der Dachstuhlkonstruktion.

In einer ersten Ausführungsform soll unter Hinweis auf Fig. 1 eine Satteldach-Variante beschrieben werden.
Das in Seitenansicht dargestellte Massivhaus mit Satteldachkonstruktion besteht aus Stützpfeilern 1, welche eine Fußplatte 2 mit Anker aufweisen und die auf einer Grundplatte 21 befestigt ist. Die Stützpfeiler 1 sind mit einem Geschoßträger 3 derart verbunden, daß die freien Enden 4 die Stützpfeiler 1 überkragen. Die Stützpfeiler 1, die Geschoßträger 3 und die Mittel- bzw. Giebelfelder der Dachkonstruktion sind z.B. als Stahlträger IPB 160...240 ausgeführt.

Die Mittelfelder 5 der Dachkonstruktion bestehen hier aus einem Doppel-T-förmigen Stahlprofil, welches firstseitig unter dem vorgebenen Winkel DN zusammenstößt und verbunden ist. Die giebelseitigen Felder 6 bestehen aus einem U-Profil, wobei die Schenkel des U-Profils nach innen zeigen. Die Felder 5, 6 können aber auch zur Bildung eines separaten Spitzbodens 22 trapezförmig ausgebildet sein. Es liegt im Sinne der Erfindung, an Stelle von Stahlträgern profilierte Holzleimbinder oder ähnliche Materialien einzusetzen.

Vorteilhafterweise weist das Montagehaus eine skelettartige Konstruktion auf, wobei die Einzelteile dieses Skelettes in Rasterbauweise zusammengefügt werden. Ein Raster bzw. Segment besteht beispielsweise aus zwei Stützpfeilern 1, die mit einem überkragenden Geschoßträger 3 verbunden sind.

Mehrere derartige Segmente werden dann an ihren Kragarmen 4 mittels durchlaufender aufgeschweißter oder verschraubter Profile verbunden.

Auf dieses Grundskelett wird dann ebenfalls segment- oder rasterweise die Dachkonstruktion aufgesetzt, wobei die Mittel- bzw. Giebelfelder 5, 6 in ein traufseitiges U-Profil 8 münden, welches wiederum mit den durchlaufenden Profilen 7 verbunden ist. Ein firstseitiges durchlaufendes Profil 9, zweckmäßigerweise in Form des Dachneigungswinkels, wird dann mit den einzelnen Segmenten der Dachkonstruktion, d.h. den Mittel- bzw. Giebelfeldern 5, 6, verschraubt oder verschweißt. Durch gleichfalls vollzogene Verbindungen zwischen dem unteren traufseitigen Ende der Mittel- bzw. Giebelfelder 5, 6 mit dem traufseitigen U-Profil 8 erfolgt eine biegesteif ausgebildete Gesamtkonstruktion.

In das derart vorgefertigte Hausskelett, welches die beschriebene Dachkonstruktion aufweist, wird nun in die zwischen den Giebel- bzw. Mittelfeldern 5, 6 gebildeten Zwischenräume eine Versteifung derart vorgenommen, daß Dachdeckenplatten 10, z.B. Gasbetonplatten, eingebracht werden. Vorteilhafterweise entspricht der Abstand der Schenkel der U- bzw. Doppel-T-Profile der Mittel- bzw. Giebelfelder 5, 6 und des traufseitigen U-Profils der Stärke der Dachdeckenplatten 10. Andererseits können jedoch auch Dachdeckenplatten 10 größerer Stärke verwendet werden, wenn diese Aussparungen oder Nuten aufweisen, welche komplementär und den Abmessungen der Profile entsprechend ausgebildet sind.

Hierdurch wird im montierten Zustand der jeweilige Träger von den bzw. der Dachdeckenplatte 10 vollständig umschlossen, so daß die Wärmedämmung weiter verbessert wird und eine ebene Innenfläche und/oder Außenfläche 11, 12 des Dachgeschosses erreicht wird.

Durch die traufseitigen U-Profile 8, welche links- und rechtsseitig das Dach nach unten abschließen, werden die nacheinander eingeschobenen Dachdeckenplatten 10 nach unten fixiert.

Die gesamte Dachkonstruktion wird durch das Einbringen der Dachdeckenplatten 10 versteift und erhält hervorragende Schall- und Wärmedämmeigenschaften, so daß das Dachgeschoß Wohnraumqualität aufweist.

In einer Ausführungsform sind die segmentbildenden Rahmen der Dachkonstruktion nicht in Form eines gleichschenkligen Dreiecks, sondern trapezförmig ausgebildet. Bei dieser Variante erfolgt das Versteifen der Zwischenräume zwischen den Mittel- bzw. Giebelfeldern 5, 6 nur innerhalb der trapezförmigen Rahmen. Die Spitzdachkonstruktion kann dann masseerleichtert auf die trapezförmigen Rahmen aufgesetzt werden.

Beim erstgenannten Ausführungsbeispiel einer gleichschenkligen Dachkonstruktion ergibt sich als entscheidender Vorteil die Möglichkeit der Ausbildung eines voll ausnutzbaren Spitzbodens 22, welcher beispielweise der Aufnahme von haustechnischen Einrichtungen und Installationen dient. Hierdurch können die ansonsten blockierten Kellerräume, welche durch Personen leichter zugänglich sind, in anderer Weise genutzt werden.

Die Geschoßdecke des Spitzbodens besteht vorteilhafterweise aus Gasbeton-Deckenplatten 13.

Die vorstehend beschriebenen Ausführungsbeispiele der Satteldach-Konstruktion weisen neben den vorteilhaften Eigenschaften hinsichtlich der Schall- und Wärmeisolation eine besondere Feuerhemmung bzw. eine Schwerentflammbarkeit auf.

Auf die Außenflächen 12 des Dachgeschosses kann in bekannter Weise eine Dachdeckung 14 bestehend aus Lattung, Konterlattung und Dachsteinen aufgebracht werden.
Ein zusätzlicher wärmetechnischer Effekt ergibt sich dadurch, daß zwischen der Außenfläche des Dachgeschosses 12 und der Innenfläche der Dachsteine der Dachdeckung 14 ein Luftzwischenraum 23 vorsehbar ist, der für ein Mikroklima bzw. eine Hinterlüftung sorgt.

Die Fig. 2 beschreibt eine Dachkonstruktion in Form eines Krüppelwalmdaches.
Auch hier ruhen Stützpfeiler 1 auf einer Fußboden- bzw. Grundplatte 21 mit Anker 2. Die Stützpfeiler 1 sind mit einem Geschoßträger 3, z.B. in Form eines Stahlträgers, verbunden. Die freien Enden der Kragarme 4 der Geschoßträger 3 sind mit einem durchlaufenden Profil 7, der sogenannten Knagge, verbunden.

Die perspektivische Darstellung der Fig. 2 läßt gut erkennen, wie die Deckenplatten 10 in die Zwischenräume der Profile der Mittel- bzw. Giebelfelder 5, 6 eingesetzt sind, wobei als quasi unterer Anschlag das traufseitige U-Profil 8 dient.

Bei der Variante mit Krüppelwalmdach, die in der Fig. 2 gezeigt ist, werden trapezförmige Dachrahmen, d.h. trapezförmige Mittel- bzw. Giebelfelder 5, 6 verwendet. Diese Rahmen stehen dann mit einer Spitzdachkonstruktion 24 in Verbindung, die ebenfalls aus den erwähnten profilierten Stahlträgern bestehen kann, die aber auch aus anderem Material, z.B. mit bekannter Holzleimbindern, ausführbar ist.

Ein durchlaufendes Profil oder eine Latte 9 fixiert die firstseitigen Enden der Spitzbodenrahmen- bzw. segmente 15.

Es sei an dieser Stelle angemerkt, daß besonders vorteilhafte statische und wärmetechnische Eigenschaften dann erreicht werden, wenn auch die Spitzbodensegmente aus den erwähnten Profilen ausgebildet sind, wobei im Sinne der Erfindung die Dachrahmen auch integral ausgebildet werden können. Im Falle eines Krüppelwalmdaches können dann die giebelseitigen Felder des Spitzbodens individuell angepaßt werden.

Aus Fig. 2 wird auch die Möglichkeit der unterschiedlichen Ausgestaltung der Spitzbodengeschoßdecke deutlich. So sind die teilweise aufgelegten Gasbeton-Deckenplatten 13 zu erkennen, wobei aber auch in die Zwischenräume, die von den Profilen der Geschoßträger-Dachkonstruktion 16 gebildet werden, ebenfalls Deckenplatten (nicht gezeigt) eingesetzt werden können. Die Gasbeton-Deckenplatten 13 bilden gemeinsam mit der Geschoßplatte 25 zwei massive schubsteife Deckenscheiben. Vorteilhafterweise wird für die Dachdeckenplatten 10 und die Gasbeton-Deckenplatten 13 der Spitzbodengeschoßdecke dasselbe Gasbetonmaterial in vorgebenen standardisierten Abmessungen verwendet.

Wie aus den in den Fig. 1 und 2 geschilderten Beispielen ersichtlich, kann das Grundprinzip der Stahlskelett- bzw. Segmentdachkonstruktion an unterschiedlichste Dachformen angepaßt werden, wobei weitgehend vorgefertigte Teile verwendet werden können, so daß sich die Montagezeit des Massivhauses weiter verringert.
Im Ergebnis der ausgeführten Versteifungsmaßnahmen mit den Dachdeckenplatten 10 steht gleichzeitig ein nutzbares Dachgeschoß zur Verfügung.
Verwendet man als Dachdeckenplatten die erwähnten leicht zu bearbeitenden Gasbetonplatten, dann kann innerhalb der von den Mittel- bzw. Giebelfeldern 5, 6 gebildeten Abschnitte der Dachkonstruktion der Einsatz von speziellen Dachfenstern in entsprechende Durchbrüche oder Öffnungen erfolgen.

Mit der Fig. 3 wird das traufseitige Ende der Dachkonstruktion im Detail dargestellt.

Man erkennt hier in das Profil eines Mittelfeldes 5 eingesetzte Dachdeckenplatten 10, die am unteren Ende vom traufseitigen U-Profil 8 fixiert sind.

Die Mittel- bzw. Giebelfelder 5, 6 sind mit dem durchlaufenden Profil 7 der sogenannten Knagge, untereinander verbunden, wobei die Knagge bzw. das durchlaufende Profil 7 über eine mit dieser z.B. verschweißte Winkelplatte 17 mit den freien Enden 4 des Geschoßträgers 3, d.h. den Kragarmen verbunden ist.

Diese Verbindung kann durch Verschraubung 18, aber auch durch Verbolzen oder Verschweißen erfolgen.

Bei der gewählten überkragenden Konstruktion der Geschoßträger 3 bezogen auf die Stützpfeiler 1, steht eine wesentlich größere anteilmäßige und nutzbare Dachgeschoßgrundfläche zur Verfügung.
Um die Wärmeisolation des Dachgeschosses zu vervollständigen, werden abseitig Wärmedämmatten 19 vorgesehen. Diese Wärmedämmatten bilden mit weiteren konstruktiven Elementen einen Teil der senkrechten Innenwände 20 der Dachkonstruktion.

Im Sinne der Erfindung können die von den freien Enden 4 der Geschoßträger 3 gebildeten Zwischenräume der einzelnen Segmente ebenfalls mit Dachdeckenplatten 10 ausgefüllt werden. Die Giebelwände des Montagehauses werden entweder vorgefertigt oder in bekannter Weise aus Gasbetonsteinen errichtet.

Mit der neuartigen Konstruktion eines Montage-Massivhauses werden die Vorteile einer weitgehenden Vorfertigung von Bauteilen und einer schnellen Montage auf der Baustelle mit einer optimalen Ausnutzung des umbauten Raumes kombiniert.

Durch die sich in Verbindung mit den Profilen und den Dachdeckenplatten sich ergebende biegesteife Konstruktion kann der erforderliche Dimensionierungsaufwand gesenkt werden. Hierdurch verringern sich die Baukosten.

Als ein weiterer wesentlicher Vorteil entsteht bereits in der Rohbauphase ein später mit Wohnqualität nutzbares Dachgeschoß, welches über hervorragende Schall- und Wärmeisolationseigenschaften verfügt. Durch die verwendeten Materialien in Kombination von Stahlträgern oder Holzleimbindern und Dachdeckenplatten aus Gasbeton bleibt die Atmungsaktivität und Feuchtigkeitsaufnahme der Wände im Gegensatz zu Betonfertigteilen erhalten. Hierdurch wird das Raumklima behaglicher und komfortabler. Letztendlich kann bei dem gewählten Prinzip der Konstruktion des Montagehauses eine Verlagerung von technischen Installationseinrichtungen in bzw. auf den Spitzbodenbereich des Hauses erfolgen. Hierdurch kann entweder auf Kellerräume verzichtet werden oder diese sind einem anderen Nutzungszweck zuführbar.

Die vorstehend beschriebenen Vorteile des Montagehauses werden durch eine Konstruktion erreicht, die in Längs- und Querrichtung miteinander unlöslich verbundene vorteilhafterweise in Stahl oder Holzleimbinder ausgeführte Rahmen bzw. aus mehreren Rahmen gebildete Segmente aufweist. Die Windkräfte verteilen sich zusätzlich über zwei massive schubsteife Deckenscheiben, welche in die Konstruktion im Erd- und Dachgeschoß eingebunden sind. Die massive Dachgestaltung mit Dachdeckenplatten vervollständigt die homogen ausgebildete Gesamtkonstruktion.

## Patentansprüche

1. Montagehaus, im wesentlichen bestehend aus auf einer Grundplatte, Keller- oder Geschoßdecke (21) fixierten freitragenden, segmentierten Trägerkonstruktion aus Stützpfeilern (1), wobei auf den Stützpfeilern (1) aufliegend und biegesteif verbunden überkragende Geschoßträger (3) angeordnet sind und die freien Enden (4) der Geschoßträger (3) eine von einem Flachdach abweichende Dachkonstruktion aufnehmen, **dadurch gekennzeichnet**, daß die Dachkonstruktion aus segmentbildenden, biegesteifen, längsverbundenen Feldern bzw. Rahmen besteht, und die Zwischenräume der Felder mit versteifenden Dachdeckenplatten (10) ausgefüllt sind, so daß die Dachkonstruktion mit der Trägerkonstruktion aus Stützpfeilern (1) und überkragenden Geschoßträgern (3) eine statische Einheit bildet.

2. Montagehaus nach Anspruch 1,
**dadurch gekennzeichnet,** daß die segmentbildenden biegesteifen Felder bzw. Rahmen aus Mittelfeldern (5) und Giebelfeldern (6) bestehen und eine Vielzahl dieser Felder trauf- und firstseitig längsverbunden ist und die Felder in einem vorgegebenen Rastermaß beabstandet angeordnet sind.

3. Montagehaus nach Anspruch 1 und 2,
**dadurch gekennzeichnet**, daß die Träger- und Dachkonstruktion aus Profil-Trägern besteht.

4. Montagehaus nach Anspruch 3,
**dadurch gekennzeichnet**, daß die Profil-Träger aus Stahl oder profilierten Holzleimbindern bestehen.

5. Montagehaus nach Anspruch 2 bis 4,
**dadurch gekennzeichnet**, daß die Mittelfelder (5) aus einem Doppel-T-Profil und die Giebelfelder (6) aus einem mit seinen Schenkeln nach innen, d.h. zur Hausmitte gerichteten U-Profil bestehen.

6. Montagehaus nach Anspruch 1 und 2,
**dadurch gekennzeichnet**, daß der segmentbildende Abstand der Felder bzw. Rahmen dem Raster bzw. Segmentabstand der Trägerkonstruktion, d.h. dem Abstand der Stützpfeiler (1) entspricht.

7. Montagehaus nach Anspruch 1 bis 6,
**dadurch gekennzeichnet**, daß die Dachdeckenplatten (10) aus Gasbeton bestehen, welche von den Schenkeln der Felder geführt oder umfaßt werden und deren Abmessungen auf das segmentbildende Raster der Felder und das jeweilige Profil abgestimmt ist.

8. Montagehaus nach Anspruch 1 und 2,
**dadurch gekennzeichnet**, daß die traufseitigen Längsverbindungen der Dachkonstruktion aus einem U-Profil (8) bestehen, dessen Schenkel zum First gerichtet sind, und wobei diese Schenkel die jeweils unteren Dachdeckenplatten (10) umfassen.

9. Montagehaus nach Anspruch 1 bis 8,
**dadurch gekennzeichnet**, daß die Dachkonstruktion ein Satteldach oder Krüppelwalmdach bildet.

10. Montagehaus nach Anspruch 1 bis 9,
**dadurch gekennzeichnet**, daß in dem von der Dachkonstruktion umfaßten Raum oder einem Teil davon haustechnische Anlagen oder Installationen angeordnet sind.

11. Montagehaus nach Anspruch 10,
**dadurch gekennzeichnet**, daß der für die Aufnahme der haustechnischen Anlagen oder Installationen vorgesehene Raum ein Spitzboden ist und die Mittel- bzw. Giebelfelder (5, 6) bzw. die hieraus gebildeten Rahmen eine Trapezform aufweisen.
